# EUROPÄISCHE PATENTSCHRIFT

(11) **EP 0 077 768 B1**
(45) Veröffentlichungstag und Bekanntmachung des Hinweises auf die Patenterteilung: **06.02.1985**
(21) Anmeldenummer: 82890147.0
(22) Anmeldetag: 12.10.1982
(51) Int. Cl.: B22D 11/128, B22D 11/14, B22D 11/16

(54) **Stranggiessanlage**
Continuous-casting plant
Installation de coulée continue

(30) Priorität: 16.10.1981 AT 4453/81
(43) Veröffentlichungstag der Anmeldung: 27.04.1983
(73) Patentinhaber: VEREINIGTE EDELSTAHLWERKE AKTIENGESELLSCHAFT (VEW), A-1010 Wien (AT); VOEST-ALPINE Aktiengesellschaft, A-4010 Linz (AT)
(72) Erfinder: Ahrens, Max, Irvine California 92715 (US); Haissig, Manfred, Dipl.-Ing., Irvine California 92714 (US); Schubert, Hermann, A-4040 Linz (AT)
(74) Vertreter: Widtmann, Georg, Dr.

## Beschreibung

Die Erfindung bezieht sich auf eine Stranggiessanlage, insbesondere Horizontalstranggiessanlage mit einer auf einem Gestell abgestützten Abziehvorrichtung, die mindestens eine von einem Motor antreibbare Antriebsrolle und mindestens eine mittels einer Anpressvorrichtung gegen diese drückbare Gegendruckrolle aufweist, wobei die Achsen der beiden Rollen vorzugsweise parallel verlaufen. Eine derartige Vorrichtung ist aus der DE-A Nr. 1558210 bekannt.

Bei einer bekannten derartigen Stranggiessanlage verläuft die Welle der Antriebsrolle in horizontaler Richtung und ist direkt im Gestell gelagert. Die Gegendruckrolle ist dabei mittels der im Gestell gehaltenen Anpressvorrichtung in Richtung zur Welle der Antriebsrolle bzw. von dieser weg bewegbar.

Es hat sich gezeigt, dass insbesondere bei im Querschnitt quadratischen oder rechteckigen Strängen mit grösseren Querschnitten, z.B. über 25 cm², der Einfluss der Schwerkraft bei der oben beschriebenen Anordnung der Rollen einen störenden Einfluss ausübt. Ausserdem ergeben sich beim Abziehen eines einen viereckigen Querschnitt aufweisenden Stranges mit einer in der Horizontalebene liegenden Fläche sehr ungünstige Verhältnisse im Hinblick auf die Kühlung. Dies wirkt sich in einem ungünstigen Ablauf der Erstarrung des Inneren des Stranges aus, wodurch es zu über den Querschnitt verteilten Unterschieden im Gefüge und zur Ausbildung von vermehrten Steigerungen kommt.

Ziel der Erfindung ist es, eine Stranggiessanlage der eingangs erwähnten Art vorzugschlagen, die ein optimales Abziehen von Strängen unter besonders günstigen metallurgischen Bedingungen mit unterschiedlichen Querschnitten ermöglicht.

Erfindungsgemäss wird daher vorgeschlagen, dass die Antriebsrolle(n) bzw. deren Antriebswelle(n) und die Anpressvorrichtung(en) samt der (den) Gegendruckrolle(n) in einer gegenüber dem Gestell um die Längsachse des Stranges verdreh-und feststellbaren Halterung gehalten sind. Damit ist es möglich, z.B. einen Strang mit quadratischem oder rechteckigem Querschnitt in einer Lage abzuziehen, in der die Diagonale seines Querschnittes vertikal verläuft, wogegen zum Abziehen von Strängen mit rundem Querschnitt die Welle der Antriebsrolle in eine horizontale Lage gebracht werden kann. Dadurch kann der Strangabzug immer so angeordnet werden, dass der noch nicht vollkommen erstarrte Strang eine optimale Steifigkeit aufweist.

Erfindungsgemäss weisen die Antriebsrolle(n) und gegebenenfalls die Gegendruckrolle(n) ein dem Strangprofil entsprechendes Gegenprofil auf. Dadurch kann auch bei einem Strang, der eine Zunderschicht aufweist, besonders einfach eine exakte Führung erreicht werden.

Es kann nach einem weiteren Merkmal der Erfindung die verdreh- und feststellbare Halterung zumindest zwei einander gegenüberliegender Stütz-und Führungsrollen aufweisen. Damit kann auch bei Strängen mit höherem Gewicht eine exakte Führung und ein exakter Abzug erreicht werden.

Nach einem weiteren Merkmal der Erfindung ist vorgesehen, dass die Halterung mittels eines oder mehrerer in Ausnehmungen eines mit dem Gestell fest verbundenen Stellringes einsetzbarer Bolzen in bestimmten Stellungen festlegbar ist. Damit ergibt sich eine sehr einfache Konstruktion für eine besonders exakte Feststelleinrichtung.

Eine sehr einfache Konstruktion ergibt sich, wenn die Halterung als Zylinder ausgebildet ist, der auf im Gestell gelagerten Rollen aufliegt, von denen vorzugsweise mindestens eine antreibbar ist. Ausserdem wird dadurch auch eine sehr einfache Handhabung beim Umstellen der Abziehvorrichtung ermöglicht.

Bei einer besonders bevorzugten Ausführungsform der Erfindung ist vorgesehen, dass die Halterung als Doppelmantel, inbesondere durch zwei konzentrisch liegende Rohre gebildet ist, welche an ihren Enden durch Stirnringe dicht abgeschlossen sind, und eine Zu- und Abfuhr für ein Kühlmedium aufweisen, wobei vorzugsweise der Antrieb für die Antriebsrolle und die Anpressvorrichtung für die Gegendruckrolle an der Aussenseite der Halterung angeordnet sind. Damit wird eine weitgehend vor der Hitzestrahlung des abzuziehenden Stranges geschützte Anordnung des Antriebes der Antriebsrolle, der zumeist auch eine relativ empfindliche elektronische Steuerung umfasst, und der Anpressvorrichtung der Gegendruckrolle erreicht, wodurch mit einem wesentlich einfacheren Aufbau dieser Teile das Auslangen gefunden wird und sich überdies deren Reparaturanfälligkeit vermindert. Gleichzeitig wird auch eine weitere Kühlung der an sich gekühlten Abzugsrollen, aber auch der Achsen, erreicht.

Die Erfindung wird nun an Hand der Zeichnung näher erläutert: dabei zeigen
Fig. 1 eine Seitenansicht einer erfindungsgemässen Abziehvorrichtung, und
Fig. 2 eine Draufsicht auf die Abziehvorrichtung gemäss Fig. 1.

In dem Gerüst 1 sind Rollen 2, 2' gelagert, von denen die Rollen 2 lediglich in den hochgezogenen Randbereichen 3 des Gerüstes 1, die Rollen 2' dagegen im mittleren Bereich 4 des Gerüstes 1 angeordnet sind, wobei der mittlere Bereich 4 des Gerüstes 1, wie durch die strichlierten Linien in Fig. 1 angedeutet, tiefer als die Randbereiche 3 verläuft, die überdies auch breiter als der mittlere Bereich 4 sind. In diesem mittleren Bereich 4 liegt die Halterung 5 auf drei Rollen 2' auf, wogegen sie in den Randbereichen 3 des Gerüstes 1 auf fünf Rollen 2 aufliegt, von denen zumindst eine antreibbar ist.

Die Halterung 5 ist durch zwei konzentrische Rohre 6 und 7 gebildet, die an ihren Stirnseiten mittels Stirnringe 8, 8' miteinander dicht verbunden sind und die Kühlzone 10 bilden, wobei der Stirnring 8' über das äussere Rohr 6 vorsteht und einen Flansch bildet. In diesem Flansch sind ebenso wie in dem als Stellring 9 dienenden Teil des Gestelles 1 Ausnehmungen 11 angeordnet, die in bestimmten gegenseitigen Winkellagen der beiden Flansche miteinander fluchten, so dass ein Sichern dieser Lagen durch Einsetzen von Schraubenbolzen 12 oder dergleichen möglich ist.

Das äussere Rohr 6 der Halterung 5 ist von zwei Stutzen 13, 14 im wesentlichen radial durchsetzt, die eine Zu- und Abfuhr eines das Innere des von den Rohren 6 und 7 und den Stirnringen 8, 8' bestimmten Raumes durchströmenden Kühlmediums erlauben, das z.B. über nicht dargestellte Schläuche zu- bzw. abströmt.

In der Halterung 5 ist die Welle 15 gelagert, die drehfest mit einer Antriebsrolle 16 verbunden ist und entlang einer Sehne verläuft. Die Lager der Welle 15 können in mit den Rohren 6, 7 dicht verschweissten Blöcken angeordnet werden. Weiters ragt in das Innere der Halterung 5 eine einen gabelförmigen Kopf 17 tragende Kolbenstange 18 einer durch eine Kolbenzylinderanordnung gebildeten Anpressvorrichtung 19 hinein. Der Kopf 17 dieser die Rohre 6, 7 radial durchsetzenden Kolbenstange 18 hält eine parallel zur Welle 15 verlaufende Achse 20, auf der eine Gegendruckrolle 21 gelagert ist.

Die Mantelflächen der Antriebs- und der Gegendruckrolle 16 bzw. 21 sind mit umlaufenden Nuten 22 versehen, welche dem Profil des abzuziehenden Stranges 23 entsprechen.

Die Anpressvorrichtung 19 ist an einer an der Aussenseite des Rohres 6 der Halterung 5 befestigten Konsole 24 angeordnet und somit gegen die Wärmestrahlung des Stranges 23 durch die von einem Kühlmedium durchströmte Halterung 5 abgeschirmt. In der Halterung sind weiters verstellbare Stütz- und Führungsrollen 26 angeordnet.

Dadurch, dass der mittlere Bereich 4 des Gerüstes 1 niedriger und auch schmäler als die Randbereiche 3 ist, wird genügend Platz geschaffen, um die Halterung 5 nach beiden Seiten um 45° aus der in Fig. 1 dargestellten Lage verschwenken zu können, und andererseits durch die hochgezogenen Randbereiche 3 eine sehr gute und stabile Lagerung der Halterung 5 erreicht.

Die dargestellte Lage der Halterung 5 eignet sich besonders für Stränge mit quadratischem Querschnitt, da sich in dieser Lage der Einfluss der Schwerkraft auf die Pressung des Stranges beim Abziehen besonders gut beherrschen lässt und sich eine weitgehend gleichmässige Abkühlung an allen Mantelflächen des Stranges 23 ergibt.

Demgegenüber ist bei Strängen mit rundem Querschnitt eine unter dem Strang liegende, horizontal verlaufende Welle 15 der Antriebsrolle 16 vorteilhafter, wobei diese Lage der Welle 15 einfach durch Entfernen der Bolzen 12, Verdrehen der Halterung 5 im Gegenuhrzeigersinn um 45° und Einsetzen der Bolzen 12 zur Sicherung dieser Lage erreicht werden kann. Das Verdrehen der Halterung 5 kann dabei mittels antreibbarer Rollen 2 oder 2' oder anderer Einrichtungen, wie z.B. am Gerüst 1 und an der Halterung 5 angreifende Zylinderkolbenanordnungen, erfolgen.

Selbstverständlich ist es auch möglich, das Gerüst 1 zweiteilig auszubilden und zwischen diesen Teilen genügend Platz zu lassen, um ein Einschwenken des Antriebes 25 oder der Anpressvorrichtung 19 in diesen Zwischenraum zu ermöglichen. Bei einer solchen Anordnung ist dann eine Verschwenkung der Halterung 5 bis zu 360° möglich, wenn die Zuleitungen zu den Stutzen 13,14, die Anpressvorrichtung 19 und der Antrieb 25 entsprechend dimensioniert sind.

## Patentansprüche

1. Stranggiessanlage, insbesondere Horizontalstranggiessanlage mit einer auf einem Gestell (1 ) abgestützten Abziehvorrichtung, die mindestens eine von einem Motor antreibbare Antriebsrolle (16) und mindestens eine mittels einer Anpressvorrichtung (19) gegen diese drückbare Gegendruckrolle (21) aufweist, wobei die Achsen der Rollen vorzugsweise parallel verlaufen, dadurch gekennzeichnet, dass die Antriebsrolle(n) (16) bzw. deren Antriebswelle(n) (15) und die Anpressvorrichtung(en) (19) samt der (den) Gegendruckrolle(n) (21) in einer gegenüber dem Gestell (1) um die Längsachse des Stranges (23) verdrehbaren und feststellbaren Halterung (5) gehalten sind.

2. Stranggiessanlage nach Anspruch 1, dadurch gekennzeichnet, dass die Antriebsrolle(n) (16) und gegebenenfalls die Gegendruckrolle(n) (21) ein dem Strangprofil entsprechendes Gegenprofil aufweist (aufweisen).

3. Stranggiessanlage nach einem der Ansprüche 1 oder 2, dadurch gekennzeichnet, dass die verdreh- und feststellbare Halterung (5) zumindest zwei einander gegenüberliegende Stütz- und Führungsrollen (26) aufweist.

4. Stranggiessanlage nach einem der Ansprüche 1, 2 oder 3, dadurch gekennzeichnet, dass die Halterung (5) mittels eines oder mehrerer in Ausnehmungen (11) eines mit dem Gestell (1) fest verbundenen Stellringes einsetzbarer Bolzen (12) in bestimmten Stellungen festlegbar ist.

5. Stranggiessanlage nach einem der Ansprüche 1 bis 4, dadurch gekennzeichnetm, dass die Halterung (5) als Zylinder ausgebildet ist, der auf im Gestell (1) gelagerten Rollen (2, 2') aufliegt, von denen vorzugsweise mindestens eine antreibbar ist.

6. Stranggiessanlage nach einem der Ansprüche1 bis 5, dadurch gekennzeichnet, dass die Halterung (5) als Doppelmantel, insbesondere durch zwei konzentrisch angeordnete Rohre (6,7) gebildet ist, welche an ihren Enden durch Stirnringe oder dergleichen (8, 8') dicht abgeschlossen sind, und eine Zu- und Abfuhr für ein Kühlmedium aufweist.

7. Stranggiessanlage nach Anspruch 6, dadurch gekennzeichnet, dass der Antrieb (25) für die Antriebsrolle (16) und die Anpressvorrichtung (19) für die Gegendruckrolle (21) an der Aussenseite der Halterung (5) angeordnet sind.

## Revendications

1. Installation de coulée continue, en particulier installation de coulée horizontale, avec un dispositif de tirage appuyé sur un bâti (1 ) qui comporte au moins un rouleau d'entraînement (16) entraîné par un moteur et au moins un rouleau de contre-pression (21) pouvant être pressé contre celui-ci au moyen d'un dispositif de serrage (19), les axes des rouleaux étant de préférence dirigés parallèlement entre eux, caractérisée en ce que le rouleau (les rouleaux) d'entraînement (16) et son arbre (leurs arbres) d'entraînement (15) ainsi que le dispositif (les dispositifs) de serrage (19) y compris le rouleau (les rouleaux) de contre-pression (21 ) sont maintenus dans un support (5) pouvant tourner par rapport au bâti (1 ) autour de l'axe longitudinal de la barre de coulée (23) et être fixé en position.

2. Installation de coulée continue selon la revendication 1, caractérisée en ce que le rouleau (les rouleaux) d'entraînement (16), et éventuellement le rouleau (les rouleaux) de contre-pression (21), présente(nt) un profil antagoniste correspondant au profil de la barre de coulée.

3. Installation de coulée continue selon l'une des revendications 1 ou 2, caractérisée en ce que le support (5) pouvant tourner et être calé en position comporte au moins deux rouleaux d'appui et de guidage (26) diamétralement opposés l'un à l'autre.

4. Installation de coulée continue selon l'une des revendications 1,2 ou 3, caractérisée en ce que le support (5) peut être bloqué dans des positions déterminées au moyen d'un boulon (12) ou de plusieurs boulons pouvant être introduits dans des évidements (11) d'un anneau de blocage relié de façon solidaire au bâti (1 ).

5. Installation de coulée continue selon l'une des revendications 1 à 4, caractérisée en ce que le support (5) affecte la forme d'un cylindre qui repose sur des rouleaux (2, 2') montés dans le bâti (1), dont de préférence un au moins est entraîné.

6. Installation de coulée continue selon l'une des revendications 1 à 5, caractérisée en ce que le support (5) en forme de double enveloppe est formé en particulier par deux éléments tubulaires (6, 7) disposés concentriquement qui sont fermés de façon étanche à leurs extrémités par des anneaux frontaux ou éléments analogues (8, 8') et comporte une arrivée et une évacuation pour un fluide de refroidissement.

7. Installation de coulée continue selon la revendication 6, caractérisée en ce que la commande d'entraînement (25) pour le rouleau d'entraînement (16) et le dispositif de serrage (19) pour le rouleau de contre-pression (21 ) sont disposés sur le côté extérieur du support (5).

## Claims

1. A continuous casting plant, in particular a horizontal continuous casting plant, having a drawing-off apparatus which is supported by a frame (1) and comprises at least one drive roller (16) driven by a motor and at least one counterpressure roller (21 ) which can be pressed towards the drive roller by means of a pressing device (19), the axes of the rollers preferably extending parallel, characterized in that the drive roller(s) (16) and its (their) driveshaft(s) (15) and the pressing device(s) (19) together with the counterpressure roller(s) (21 ) are retained in a mounting (5) which, with respect to the frame (1), can be rotated about the longitudinal axis of the billet (23) and secured.

2. A continuous casting plant according to Claim 1, characterized in that the drive roller(s) (16), and possibly the counterpressure roller(s) (21), comprises (comprise) a counterprofile corresponding to the billet profile.

3. A continuous casting plant according to Claim 1 or 2, characterized in that the rotatable and securable mounting (5) comprises at least two support and guide rollers (26) opposite each another.

4. A continuous casting plant according to Claim 1, 2 or 3, characterized in that the mounting (5) is securable in particular positions by means of one or more bolts (12) insertable in recesses (11) of an adjusting ring rigidly connected to the frame (1).

5. A continuous casting plant according to one of Claims 1 to 4, characterized in that the mounting (5) is formed as a cylinder lying on rollers (2,2') which are mounted in the frame (1) and of which preferably at least one is drivable.

6. A continuous casting plant according to one of Claims 1 to 5, characterized in that the mounting (5) is formed as a double casing, in particular by two concentrically disposed tubes (6, 7) which are closed at their ends in a leak-tight manner by front flanges or the like (8, 8') and comprise delivery and discharge means for a coolant.

7. A continuous casting plant according to Claim 6, characterized in that the drive (25) for the drive rollers (16) and the pressing device (19) for the counterpressure roller (21 ) are arranged on the exterior of the mounting (5).
